# EUROPÄISCHE PATENTSCHRIFT

(11) **EP 1 376 512 B1**
(45) Veröffentlichungstag und Bekanntmachung des Hinweises auf die Patenterteilung: **05.09.2007**
(21) Anmeldenummer: 03400038.0
(22) Anmeldetag: 24.06.2003
(51) Int. Cl.: G08G 1/09

(54) **Verfahren zur Informationsübertragung und Informationsempfänger**
Method for transfering information and information receiver
Méthode de transmission d'informations et récepteur d'informations

(30) Priorität: 28.06.2002 DE 10229195
(43) Veröffentlichungstag der Anmeldung: 02.01.2004
(73) Patentinhaber: ROBERT BOSCH GMBH, 70442 Stuttgart (DE)
(72) Erfinder: Friedrichs, Arne, 38114 Braunschweig (DE); Draeger, Gerd, 38102 Braunschweig (DE); Bertram, Gerold, 30459 Hannover (DE); Skwarek, Volker, 31162 Bad Salzdetfurth (DE); Duckeck, Ralf, 31134 Hildesheim (DE); Selem, Moez, 31134 Hildesheim (DE)

(56) Entgegenhaltungen:
- EP-A- 1 030 475
- DE-A1- 10 038 765
- DE-A1- 10 105 468

## Beschreibung

Es sind Verfahren zur Erzeugung von einheitlichen Verkehrsmeldungen bekannt. Dazu gehören beispielsweise das ALERT C-Protokoll, nach dem die Meldungen des Traffic Message Channel (TMC) generiert werden. Dieses Protokoll ist auf die Minimierung des Nachrichtenumfanges zur Übertragung über stark bandbreitenlimitierte FM-Rundfunkkanäle optimiert.

Weiterhin existiert das Road Traffic Message (RTM) Verfahren, das weitaus detailliertere Nachrichten als TMC zuläßt. Durch diesen Detaillierungsgrad werden jedoch die Datenmengen deutlich erhöht, so dass hier vornehmlich ein Einsatz über hochdatenratige Kanäle wie DAB, GSM oder UMTS vorgesehen ist.

Derzeit steht jedoch kein standardisiertes Verfahren zur Verfügung, das eine Verkehrsmeldung in einen komprimierten Anteil zur optimierten Datenübertragung über limierte Kanäle und in einen optionalen ergänzenden Anteil über erweiterte Kanäle zuläßt. Dabei soll über die verpflichtende Nachricht auf die optionale Nachricht und deren Auffindbarkeit hingewiesen werden.

Diesbezüglich ist lediglich ein unter xTMC bekanntes Verfahren bei Bosch unter der Patentnummer DE19905893, EP-A-1030475 angemeldet worden. Dieses beruht im wesentlichen darauf, daß vor den bekannten TMC-Nachrichten ein zusätzlicher Header vorangestellt wird, der auf einen zusätzlichen folgenden, nicht unbedingt ALERT C konformen Anteil hinweist. Dieses Verfahren ist aber insbesondere dann von Nachteil, wenn über einen Kanal nur TMC spezifische Informationen gesendet werden dürfen. In diesem Fall ist auch kein zusätzlicher xTMC-Header erlaubt, der weitere Nachrichten ankündigt.

Aus der DE-A-10038765 ist ein ähnliches Verfahren bekannt, bei dem ebenfalls zur Ankündigung von ergänzenden Informationen einer Informationen tragenden Informationsgruppe ein Header vorangestellt wird.

### 2.2 Aufgabe der Erfindung

Das erfindungsgemäße Verfahren erweitert die vorhandenen TMC-Meldungen nach dem ALERT C-Protokoll ohne eine Änderung des Nachrichtenformates so, daß beliebige Zusatzinformationen zugeordnet werden können.

### 2.3 Kern und Vorteile der Erfindung

Eine Verkehrsmeldung wird in eine Basisnachricht und eine optionale Ergänzungsnachricht aufgeteilt. Die Basisnachricht entspricht dabei vollständig den ALERT-C Spezifikationen, während die Ergänzungsnachricht zunächst nicht näher spezifizierte Inhalte umfassen kann. Um die Existenz einer erweiterten Nachricht zu kennzeichnen, werden in der dazugehörigen TMC-Basisnachricht bisher vorhandene, aber nicht belegte Gruppen verwendet. Diese werden im ALERT C Protokoll durch sogenannte LABEL gekennzeichnet. Eine solche Nachricht kann bei Nutzung des Label 12 16 Bit Nutzdaten umfassen. Bei Nutzung des Label 15 ist noch nicht festgelegt, wie viele Bits die Nutzdaten umfassen dürfen. Diese Nutzdaten werden nach erfindungsgemäßem Verfahren um weitere 4 Bit reduziert, wodurch ein sogenanntes Sublabel mit weiteren 16 Zuständen eingeführt wird. Durch dieses Sublabel ist die Kennzeichnung von Subdiensten zu Label 12 möglich. Die verbleibenden 12 Bit werden als echte Nutzdaten verwendet und ermöglichen beispielsweise eine eindeutige Zuordnung einer optionalen Zusatznachricht zu einer verpflichtenden Basisnachricht.

In einer vorteilhaften Weiterentwicklung lassen sich in den sogenannten GRUPPEN des Radio Data Service (RDS)-Protokolls weitere Informationen unterbringen. Beispielsweise werden in der Gruppe 3A Anwendungsnummern bzw. Application IDs vergeben. Wenn eine solche Applicationsnummer dem neuen Dienst zugeordnet wird, ist es möglich, auch die dort zur Verfügung stehenden Nutzdaten zu verwenden.

Der Vorteil des gesamten erfindungsgemäßen Verfahrens besteht darin, daß auf einem bewährten datenoptimierten Protokoll zur Verkehrsnachrichtenübertragung aufgesetzt wird. Dieses Protokoll wird nicht modifiziert, sondern nur erweitert, so daß weiterhin eine vollständige Abwärtskompatibilität besteht. Lediglich der erweiterte Meldungsanteil läßt sich nicht durch alte Endgeräte auswerten.

Weiterhin läßt sich dieses Verfahren auf jedem Kanal anwenden auf dem das ALERT C-Protokoll eingesetzt werden kann.

### 2.4 Aufbau und Funktion

Das erfindungsgemäße Verfahren setzt zunächst voraus, daß Verkehrsmeldungen nach dem ALERT C-Protokoll erzeugt werden, die aus einer Basis- und einer Ergänzungsmeldung bestehen. Die Basismeldung entspricht dem bekannten TMC-Pormät und wird beispielsweise über FM-RDS-Dienste oder DAB-FIC parallel zum Rundfunkprogramm ausgestrahlt. Diese Meldungen können somit neben dem Audio-Radiobetrieb empfangen werden. Dies ist insbesondere dadurch möglich, daß es sich bei den TMC-Meldungen um ein hochoptimiertes Datenformat handelt, indem Nachrichten in weniger als 100 Bit untergebracht werden können. Nach dem derzeitigen Stand des ALERT C-Protokolls erweist sich jedoch die geringe Ortsauflösung der Verkehrsnachrichten, die an sogenannte Ortstabellen gebunden sind, als nachteilhaft. Wenn alle verkehrsrelevanten Straßenabfahrten in derartige Ortstabellen aufgenommen werden sollen, ergibt sich daraus ein Verwaltungsaufwand und

Tabellengrößen, die für handelsübliche Endgeräte nur schwer handhabbar sind.

Als vorteilhafte Weiterentwicklung lassen sich durch das erfindungsgemäße Verfahren über Ergänzungsmeldungen Zusatzinformationen integrieren, die beispielsweise über geeignete Georeferenzierungsverfahren eine bessere Ortsauflösung zur Basismeldung hinzufügt.

Die Gesamtmeldung setzt sich dann folgendermaßen zusammen (Abbildung 1):
- TMC-Basismeldung in RDS-Gruppe 8.
- Kennzeichnung einer Zusatzmeldung unter einem zumindest teilweise ungenutzten Label (z. B. 12 oder 15) in der RDS-Gruppe 8.
- Die Nutzdaten der Meldung unter Gruppe 8 werden um 4 Bit für ein Sublabel reduziert. Das Sublabel wird dann beispielsweise auf (0001dual) gesetzt, wodurch der erweiterte TMC-Dienst gekennzeichnet wird.
- In den verbleibenden Nutzdaten (12 Bit) wird eine eindeutige Nachrichten-ID der Meldung vergeben, nach der auf demjenigen Kanal gesucht werden soll, auf dem die erweiterten TMC-Meldungen ausgestrahlt werden.

Das empfangende Endgerät, das den erweiterten Verkehrsnachrichtendienst verarbeiten kann, schaltet nun auf einen bekannten Zusatzkanal für erweiterte TMC-Meldungen und wartet dort auf eine Nachricht, die dieser Nachrichten-ID entspricht. Bei DAB kann der Zusatzkanal im gleichen Ensemble auch parallel dekodiert werden. Dies bietet den Vorteil einer schnelleren Dekodierung.

Dadurch, daß sich durch die verbleibenden 12-Bit Nutzdaten nur 4096 Nachrichten-lDs abdecken lassen, werden in einer vorteilhaften Weiterentwicklung weitere Erkennungsmerkmale in die Zusatznachrichten eingebunden. Beispiele dafür sind
- die Einprägung von eindeutiger Uhrzeit und Datum in TMC- und Zusatzmeldung oder auch
- die Wiederholung der TMC-Basismeldung in der Zusatznachricht (Abbildung 2).

Bisher wird davon ausgegangen, daß der Empfänger den Kanal kennt, auf dem die Zusatzmeldung nach dem Erhalt einer Basismeldung übertragen wird. In einer vorteilhaften Weiterentwicklung läßt sich diese Information über weitere in dem entsprechenden Übertragungsmedium spezifizierte Kanäle übertragen. Ein Beispiel dafür ist die 3A-Gruppe des RDS-Protokolls, in der sich eine Application-lD (AID) angeben läßt. Wenn für den erweiterten TMC-Dienst eine eigene AID vergeben wird, kann ein entsprechender Empfänger im Zusammenhang mit der als erweitert gekennzeichneten TMC-Nachricht eine 3A-Meldung des RDS-Protokolls ausgewertet werden. Diese Meldung enthält dann die notwendigen Zusatzinformationen, die zur eindeutigen Beschreibung des Kanals notwendig ist, auf der die Zusatzmeldung zu erwarten ist (Abbildung 3). Bei DAB wird in diesem Falle eine Service-Komponente (service component) referenziert.

Als weitere Möglichkeit kann bei DAB der TMC-Basisdienst und die erweiterte TMC-Funktionalität in einem DAB Service zusammengefasst werden. Der besondere Vorteil liegt hier in der einfachen Zuordnung von TMC-Basismeldungen und Zusatznachrichten, da keine 3A Gruppen ausgewertet werden müssen um den Kanal für die Zusatznachrichten zu finden (Abbildung 4). Der DAB TMC-Basisdienst und der DAB TMC-Zusatzdienst sind durch die DAB Signalisierung als in einem Service befindlich implizit miteinander verknüpft.

### 2.5 Ausführungsbeispiele

Die Schuhstraße in Hildesheim soll am 28.11.2001 wegen einer Veranstaltung von 12:00-16:00 Uhr gesperrt werden. Dazu wird folgende TMC-Meldung generiert, die im folgenden Basisnachricht genannt wird:

Aufgrund der reduzierten Ortsauflösung läßt sich durch das ALERT C-Protokoll nur die Location ... zuordnen. Durch ein geeignetes Georeferenzierungsverfahren wird die Meldung exakt referenziert, und die Zusatzdaten werden in einer Ergänzungsnachricht der Basismeldung hinzugefügt.
Ein Fahrzeugführer empfängt die TMC-Basismeldung mit einem erfindungsgemäßen Endgerät und kann folgende Meldung entschlüsseln:

Das Gerät erkennt anhand des Labels 12 und des Sublabels (0001 dual) in 4 Bit der 16 Bit Nutzdaten, daß eine erweiterte TMC-Meldung vorliegt. In den übrigen Nutzdaten erkennt das Gerät weiterhin, daß es sich um eine Nachricht mit der Kennung 647 handeln muß. Auf einem weiteren, bekannten Kanal ruft das Endgerät nun die erforderlichen Zusatzinformationen ab. Das Endgerät schaltet nun auf einen weiteren Kanal, der für den Empfang von TMC-Zusatzmeldungen bekannt ist. Dort wartet das Gerät eine Meldung, die ein Ereignis am 28.11.2001 von 12:00-16:00 Uhr mit der Kennung 647 genauer beschreibt. Bei DAB erfolgt ggf. eine parallele Dekodierung. Alternativ kann der Wartezustand des Gerätes auch durch andere Ereignisse, wie beispielsweise der Ablauf eines Zeitgebers beendet werden.

Wenn das Gerät über die vorteilhafte Ergänzung verfügt, muß der Kanal der Zusatzdaten nicht vorher festgelegt werden. Stattdessen wurde die RDS AID 34 in der Gruppe 3A für den erweiterten TMC-Dienst definiert Nach der vorliegenden Meldung wird nun in der RDS-Gruppe 3A die AID 34 erwartet, in deren Nutzdaten der Kanal beschrieben wird, auf dem die Zusatzinformationen vorliegen werden. Für DAB ist dies der Ensemble Identifier (Eld), Service ldentifier (Sld) und Service Component Identifier within the Service (SCIDs) bzw. Service Component Identifier (SCld).
Falls bei DAB der TMC-Basisdienst und der erweiterte TMC-Dienst im gleichen Service übertragen werden, wertet ein erfindungsgemäßer Empfänger die TMC-Basisnachrichten aus diesem DAB-Service in Kombination mit den TMC-Zusatznachrichten aus diesem Service aus. Der DAB Service besteht zum Beispiel aus einer primary audio Komponente, TMC-Basiskomponente und TMC-Zusatzkomponente.

## Patentansprüche

1. Verfahren zur Übertragung von Informationen, wobei die Informationen in Datengruppen übertragen werden, wobei die Informationen mindestens eine codierte Ereignisbeschreibung umfassen, welche in einer ersten Datengruppe übertragen wird und wobei ergänzende Informationen in mindestens einer ergänzenden Datengruppe übertragen werden, wobei die ergänzende Datengruppe in der ersten Datengruppe angekündigt wird.

2. Verfahren nach Anspruch 1, **dadurch gekennzeichnet, dass** die ergänzenden Informationen über einen alternativen Übertragungskanal übertragen werden und in mindestens einer ersten Datengruppe, innerhalb der die Informationen übertragen wird oder werden, auf den alternativen Übertragungskanal verwiesen wird.

3. Verfahren nach einem der vorstehenden Ansprüche, **dadurch gekennzeichnet, dass** die Informationen gemäß dem TMC-Standard, vorzugsweise über UKW-Rundfunk innerhalb des RDS-(RadioDaten System-)-Signals oder über digitalen Rundfunk, wie DAB, DSR oder ähnliche, oder über Mobilfunk, vorzugsweise nach dem GSM-, GPRSoder UMTS-Standard, übertragen werden.

4. Verfahren nach Anspruch 3, **dadurch gekennzeichnet, dass** die ergänzenden Informationen in mindestens einer zusätzlichen RDS-Datengruppe übertragen werden.

5. Verfahren nach Anspruch 4, **dadurch gekennzeichnet, dass** die ergänzenden Informationen durch eine Ergänzungsinformationskennung, sogenanntes "label", innerhalb der mindestens einen zusätzlichen Datengruppe als Eränzungsinformationen **gekennzeichnet** werden.

6. Verfahren nach Anspruch 5, **dadurch gekennzeichnet, dass** die Ergänzungsinformationskennung dem bei multi group messages verwandten label gemäß TMC-Spezifikation ISO 14819-1 entspricht.

7. Verfahren nach Anspruch 4, **dadurch gekennzeichnet, dass** die ergänzenden Informationen durch eine erweiterte Ergänzungsinformationkennung, bestehend aus einer Ergänzungsinformationkennung, sogenanntes "label", und einer Ergänzungsinformationsunterkennung, sogenanntes "sublabel", innerhalb der mindestens einen zusätzlichen Datengruppe **gekennzeichnet** werden.

8. Verfahren nach Anspruch 7, **dadurch gekennzeichnet, dass** die Ergänzungsinformationskennung dem bei multi group messages verwandten label gemäß TMC-Spezifikation ISO 14819-1 entspricht, und dass für das sublabel an das label anschließende weitere Datenbits des data field gemäß TMC-Spezifikation ISO 14819-1 verwandt werden.

9. Verfahren nach Anspruch 3, **dadurch gekennzeichnet, dass** ein Verweis auf einen alternativen Übertragungskanal oder auf mindestens eine ergänzende Datengruppe als Teil einer Anwendungskennung (application ID), welche zur Kennzeichung von TMC-Informationen innerhalb des Radio-Daten-Signals dient, und welche in einer anderen Datengruppe als die Informationen übertragen wird, übertragen wird.

10. Verfahren nach Anspruch 3, **dadurch gekennzeichnet, dass** ein Hinweis auf eine nachfolgende alternative Übertragung erweiterter Informationen, umfassend die Informationen und die ergänzenden Informationen, anstelle herkömmlicher Informationen, insbesondere TMC-Information, durch eine dafür angepasste Anwendungskennung (application ID), welche zur Kennzeichung von TMC-Informationen innerhalb des Radio-Daten-Signals dient, und welche in einer anderen Datengruppe als die Informationen übertragen wird, übertragen wird.

11. Empfänger zum Empfang von codierten Informationen, insbesondere Verkehrsmeldungen oder verkehrsrelevanten Informationen, wobei die Informationen in Datengruppen übertragen werden, wobei eine Information mindestens eine codierte Ereignisbeschreibung, insbesondere eine codierte Ereignis- und eine codierte Ortsbeschreibung, umfasst, und wobei ergänzende Informationen, die vorzugsweise der Präzisierung der codierten Ereignis- und/oder Ortsbeschreibung dienen, übertragen werden, wobei der Empfänger Mittel zur Erkennung der Informationen und der zusätzlichen Informationen aufweist.

12. Empfänger nach Anspruch 12 **gekennzeichnet durch**
- Mittel zum Empfang der Informationen,
- Mittel zur Erkennung eines Verweises auf einen alternativen Übertragungskanal,
- Mittel zur Erkennung und zum Empfang der der über den alternativen Übertragungskanal übertragenen ergänzenden Informationen.

13. Empfänger nach Anspruch 12 oder 13 zum Empfang von TMC-Informationen oder erweiterten TMC-Informationen, umfassend Informationen und ergänzende Information, mit Mitteln zur Erkennung einer die Übertragung erweiterter Informationen ankündigender Kennungen, insbesondere einer dazu angepassten Anwendungskennung.

## Claims

1. Method for transmitting information, the information being transmitted in data groups, the information comprising at least one coded event description which is transmitted in a first data group, and supplementary information being transmitted in at least one supplementary data group, the supplementary data group being announced in the first data group.

2. Method according to Claim 1, **characterized in that** the supplementary information is transmitted using an alternative transmission channel and reference is made to the alternative transmission channel in at least one first data group within which the information is transmitted.

3. Method according to one of the preceding claims, **characterized in that** the information is transmitted in accordance with the TMC standard, preferably within the RDS (Radio Data System) signal using VHF broadcast radio, or using digital broadcast radio such as DAB, DSR or the like, or using mobile radio, preferably in accordance with the GSM, GPRS or UMTS standard.

4. Method according to Claim 3, **characterized in that** the supplementary information is transmitted in at least one additional RDS data group.

5. Method according to Claim 4, **characterized in that** the supplementary information is marked as supplemental information within the at least one additional data group using a supplemental information identifier, a so-called "label".

6. Method according to Claim 5, **characterized in that** the supplemental information identifier corresponds to the label used in multi group messages in accordance with the ISO 14819-1 TMC specification.

7. Method according to Claim 4, **characterized in that** the supplementary information is marked within the at least one additional data group using an extended supplemental information identifier comprising a supplemental information identifier, a so-called "label", and a supplemental information subidentifier, a so-called "sublabel".

8. Method according to Claim 7, **characterized in that** the supplemental information identifier corresponds to the label used in multi group messages in accordance with the ISO 14819-1 TMC specification, and **in that** further data bits of the data field which adjoin the label are used for the sublabel in accordance with the ISO 14819-1 TMC specification.

9. Method according to Claim 3, **characterized in that** a reference to an alternative transmission channel or to at least one supplementary data group is transmitted as part of an application identifier (application ID) which is used to mark TMC information within the radio data signal and is transmitted in a different data group to the information.

10. Method according to Claim 3, **characterized in that** a reference to subsequent alternative transmission of extended information, which comprises the information and the supplementary information, instead of conventional information, in particular TMC information, is transmitted using an application identifier (application ID) which has been adapted for this purpose, is used to mark TMC information within the radio data signal and is transmitted in a different data group to the information.

11. Receiver for receiving coded information, in particular traffic announcements or traffic-related information, the information being transmitted in data groups, an item of information comprising at least one coded event description, in particular a coded event description and a coded location description, and supplementary information which is preferably used to render the coded event description and/or location description more precise being transmitted, the receiver having means for detecting the information and the additional information.

12. Receiver according to Claim 12, **characterized by**
- means for receiving the information,
- means for detecting a reference to an alternative transmission channel,
- means for detecting and receiving the supplementary information transmitted using the alternative transmission channel.

13. Receiver according to Claim 12 or 13 for receiving TMC information or extended TMC information, which comprises information and supplementary information, said receiver having means for detecting an identifier which announces the transmission of extended information, in particular an application identifier which has been adapted for this purpose.

## Revendications

1. Procédé de transmission d'informations,
**caractérisé en ce qu'**
on transmet les informations par groupes de données, les informations comprennent au moins une description d'événement codée transmise dans un premier groupe de données, et on transmet des informations complémentaires dans au moins un groupe de données complémentaire, le groupe de données complémentaire étant annoncé dans le premier groupe de données.

2. Procédé selon la revendication 1,
**caractérisé en ce que**
les informations complémentaires sont transmises par un canal de transmission alternatif, et au moins un premier groupe de données, dans lequel les informations sont transmises, contient un renvoi au canal de transmission alternatif.

3. Procédé selon l'une quelconque des revendications précédentes,
**caractérisé en ce que**
les informations sont transmises selon le standard TMC, de préférence par émetteur radio à ondes ultracourtes à l'intérieur du signal RDS (système de données radio), ou par émetteur radio numérique tel que DAB, DSR ou similaires, ou par radio mobile, de préférence selon le standard GSM, GPRS ou UMTS.

4. Procédé selon la revendication 3,
**caractérisé en ce que**
les informations complémentaires sont transmises dans au moins un groupe de données RDS supplémentaire.

5. Procédé selon la revendication 4,
**caractérisé en ce que**
les informations complémentaires sont identifiées comme informations complémentaires par une identification d'informations complémentaires appelée «label» à l'intérieur d'au moins un groupe de données supplémentaire.

6. Procédé selon la revendication 5,
**caractérisé en ce que**
l'identification d'informations complémentaires correspond au label selon la spécification TMC ISO 14819-1 utilisé pour des messages multi-groupes.

7. Procédé selon la revendication 4,
**caractérisé en ce que**
les informations complémentaires sont identifiées par une identification d'informations complémentaires élargie, comprenant une identification d'informations complémentaires appelée « label » et par une sous-identification d'informations complémentaires appelée « sous-label » à l'intérieur d'au moins un groupe de données supplémentaire.

8. Procédé selon la revendication 7,
**caractérisé en ce que**
l'identification d'informations complémentaires correspond au label selon la spécification TMC ISO 14819-1 utilisé pour des messages multi-groupes, et pour le sous-label on utilise dans le label d'autres bits suivants de données du champ de données, selon la spécification TMC ISO 14819-1.

9. Procédé selon la revendication 3,
**caractérisé en ce qu'**
un renvoi à un canal de transmission alternatif ou à au moins un groupe de données complémentaire est transmis en tant que partie d'une identification d'application (application ID) qui sert à identifier des informations TMC à l'intérieur du signal de données radio, et qui est transmise dans un autre groupe de données que les informations.

10. Procédé selon la revendication 3,
**caractérisé en ce qu'**
un renvoi à une transmission alternative suivante d'informations élargies, comprenant les informations et les informations complémentaires, est transmis au lieu d'informations conventionnelles, en particulier des informations TMC, par une identification d'application (application ID) adaptée à cet effet qui sert à identifier des informations TMC à l'intérieur du signal de données radio et est transmise dans un autre groupe de données que les informations.

11. Récepteur pour recevoir des informations codées, en particulier des messages relatifs à la circulation ou des informations importantes concernant la circulation, les informations étant transmises par groupes de données, une information comprenant au moins une description d'événement codée, en particulier une description d'événement ou de lieu codée, et dont des informations transmises servent de préférence à préciser la description d'événement ou de lieu codée, le récepteur présentant des moyens pour identifier les informations et les informations supplémentaires.

12. Récepteur selon la revendication 11,
**caractérisé par**
- des moyens de réception des informations,
- des moyens d'identification d'un renvoi à un canal de transmission alternatif,
- des moyens d'identification et de réception des informations complémentaires transmises par le canal de transmission alternatif.

13. Récepteur selon la revendication 11 ou 12, pour recevoir des informations TMC ou des informations TMC élargies, comprenant des moyens de détection d'identification annonçant la transmission d'informations élargies, en particulier d'une identification d'application adaptée à cet effet.
